# EUROPÄISCHE PATENTSCHRIFT

(11) **EP 0 262 467 B1**
(45) Veröffentlichungstag und Bekanntmachung des Hinweises auf die Patenterteilung: **04.07.1990**
(21) Anmeldenummer: 87113039.9
(22) Anmeldetag: 07.09.1987
(51) Int. Cl.: D21F 1/00

(54) **Maschinenbespannung, insbesondere Papiermaschinenfilz oder -sieb**
Machine cloth, in particular a paper-making felt or screen
Toile pour machine, en particulier feutre ou tamis pour papeterie

(30) Priorität: 01.10.1986 DE 3633395
(43) Veröffentlichungstag der Anmeldung: 06.04.1988
(73) Patentinhaber: Thomas Josef Heimbach GmbH & Co., D-52353 Düren (DE)
(72) Erfinder: Eschmann, Sylvester, D-4050 Mönchengladbach (DE)
(74) Vertreter: Paul, Dieter-Alfred, Dipl.-Ing.

(56) Entgegenhaltungen:
- US-A- 4 103 717
- US-A- 4 123 022

## Beschreibung

Die Erfindung betrifft eine Maschinenbespannung, insbesondere Papiermaschinenfilz oder - sieb, mit einem als Flachgewebe hergestellten, zumindest zweilagigen Gewebe, dessen Längsfäden die aus Querfäden bestehenden Lagen unter Bildung von Kröpfungen einbinden und an den vorderen und hinteren Gewebekanten unter Bildung von Schlaufen in das Gewebe zurückgewebt sind, wobei ein Teil der Schlaufen als über die Gewebekanten vorstehende Nahtschlaufen für eine Steckdrahtnahtverbindung ausgebildet sind.

Für Papiermaschinenbespannungen werden vielfach als Flachgewebe hergestellte, zwei- oder mehrlagige Gewebe eingesetzt Solche Flachgewebe zeichnen sich dadurch aus, daß die einzelnen Lagen im wesentlichen von den Querfäden gebildet werden und jeder Längsfaden Querfäden aus allen Lagen unter Bildung von Kröpfungen einbindet. Ein solches Flachgewebe ist in der DE-PS 28 06 742 als Trägergewebe für ein Trockenfilztuch dargestellt.

Bei diesen Flachgeweben werden die beiden quer zu den Längsfäden verlaufenden Gewebekanten dadurch gebildet, daß die Längsfäden unter Bildung von Schlaufen in den Gewebekörper zurückgewebt werden, und zwar in die Ebene eines benachbarten Längsfadens, der so weit gekürzt ist, daß er mit seinem Ende auf die Stirnseite des zurückgewebten Längsfadenabschnittes trifft. Der zurückgewebte Längsfadenabschnitt wird dabei so eingebunden, daß er die Gewebebindung des verkürzten Längsfadens bis zur Gewebekante hin fortsetzt Ein Teil der Schlaufen wird so gebildet, daß sie ein gutes Stück über die Gewebekanten vorstehen. Sie bilden dann Nahtschlaufen für eine Steckdrahtnahtverbindung. Hierzu sind die Nahtschlaufen der einen Gewebekante im Verhältnis zu denen der anderen Gewebekante so angeordnet, daß sie beim Zusammenführen der Gewebekanten miteinander kämmend überlappen, so daß von ihnen ein Kanal zum Durchführen eines Steckdrahtes entsteht. Der Steckdraht bildet dann die Kupplung der beiderseitigen Gewebekanten, so daß eine endlose Maschinenbespannung entsteht.

Bei den bisher bekannten, flachgewebten Geweben sind die Nahtschlaufen zur Gewebekante hin geschlossen, weil sich die die Nahtschlaufen bildenden Längsfäden im Bereich der Gewebekante nochmals kreuzen. Diese Kreuzung ist die konsequente Fortsetzung des Gewebeschemas bis zur Gewebekante hin.

Bei dieser Ausbildung schließen sich die Nahtschlaufen unter Zugbelastung sehr stark um den Steckdraht, wodurch die Krafteinleitung in den Gewebekörper ungünstig ist Außerdem ist die Einführung des Steckdrahtes bei einer Montage unter Zugbelastung außerordentlich schwierig.

Der Erfindung liegt die Aufgabe zugrunde, die Nahtschlaufen bei einer Maschinenbespannung der eingangs genannten Art so auszubilden, daß die Krafteinleitung in den Gewebekörper günstiger ist und die Montage bei Zugbelastung erleichtert wird.

Diese Aufgabe wird erfindungsgemäß dadurch gelöst, daß sämtliche Nahtschlaufen U-förmig und zur Gewebekante hin offen ausgebildet sind.

Erfindungsgemäß werden die Längsfäden, die Nahtschlaufen bilden sollen, im Bereich der Gewebekante so geführt, daß sie sich nicht mehr überkreuzen, sondern im wesentlichen gerade aus dem Gewebe heraus bzw. in dieses hineinlaufen. Hierdurch entsteht eine zur Gewebekante hin offene Nahtschlaufe, die sich auch unter starkem Zug nicht schließen kann. Entsprechend werden die auftretenden Kräfte besser in den Gewebekörper eingeleitet und verteilt. Das Einführen eines Steckdrahtes ist selbst unter Zugbelastung relativ einfach, da die Schlaufe auch bei dieser Belastung offen bleibt.

In Ausbildung der Erfindung ist vorgesehen, daß die die Nahtschlaufen bildenden Längsfäden an den Innenseiten von Querfäden aus der Gewebekante aus- und in diese wieder eintreten. Diese an sich bekannte Führung der Längsfäden ist für die erfindungsgemäße Ausbildung der Nahtschlaufen besonders vorteilhaft, weil die jeweils letzte Kreuzung der Längsfäden besonders weit von der Gewebekante wegliegt, so daß sehr offene Nahtschlaufen entstehen. Dabei leisten die an der Gewebekante liegenden Querfäden nur geringen Widerstand, wenn sie unter Zugbelastung der Nahtschlaufen auseinandergedrückt werden.

Die erfindungsgemäße Nahtschlaufenform eröffnet zudem die Möglichkeit, zusätzliche Füllfäden darin einzusetzen. Hierdurch kann die Durchlässigkeit im Nahtbereich derjenigen in den übrigen Bereichen der Maschinenbespannung angepaßt werden. Damit diese Füllfäden einen guten Halt haben, sollten sie von einem Teil der die Gewebekanten bildenden Schlaufen eingebunden sein, während der andere Teil die Füllfäden nicht einbindet und sie deshalb in die Nahtschlaufe drückt.

Die Erfindung sieht schließlich vor, daß die Enden der Längsfäden derart zurückgewebt sind, daß sie die Bindung des benachbarten Längsfadens fortsetzen. Durch diese an sich bekannte Führung der Längsfäden wird eine besonders gute Krafteinleitung der die Nahtschlaufen bildenden Längsfäden in den Gewebekörper erreicht.

In der Zeichnung ist die Erfindung an Hand eines Ausführungsbeispiels näher veranschaulicht Sie zeigt einen Längsschnitt durch den Nahtbereich eines doppellagigen Papiermaschinengewebes (1), das insbesondere als Trägergewebe für einen Pressenfilz mit Naht geeignet ist. Für diesen Verwendungszweck wird auf die Oberseite des Papiermaschinengewebes (1) ein Vlies aufgelegt und dieses anschließend mit dem Papiermaschinengewebe (1) vernadelt.

Das Papiermaschinengewebe (1) besteht aus zwei Lagen monofilen Querfäden - beispielhaft mit (2) bezeichnet -sowie aus Längsfäden, von denen hier auf jeder Seite nur zwei Längsfäden (3, 4) bzw. (5, 6) eingezeichnet sind Alle Längsfäden (3, 4, 5, 6) binden die Querfäden (2) in Kröpfungen - beispielshaft mit (7) bezeichnet - ein, wobei jeder Längsfaden (3, 4, 5, 6) nach dem Einbinden eines Querfadens (2) in der unteren Lage einen Querfaden (2) in der oberen Lage einbindet. Das Papiermaschinengewebe (1) ist damit als Flachgewebe hergestellt.

Die Mehrzahl der Längsfäden (4, 6) bilden im Bereich der Gewebekanten (8, 9) enge Schlaufen (10, 11) und werden dann in das Papiermaschinengewebe (1) wieder zurückgewebt. Die zurückgewebten Abschnitte (12, 13) verlaufen dann spiegelbildlich zur Bindung der zugehörigen Längsfäden (4, 6). In den hier nicht mehr dargestellten Bereichen enden die zurückgewebten Abschnitte (12, 13). Dort treffen sie auf das verkürzte Ende eines benachbarten Längsfadens.

Ein Teil der Längsfäden (3, 5) bilden über die Gewebekanten (8, 9) vorstehende Nahtschlaufen (14, 15). Sie passieren mit ihrem vorlaufenden Teil und mit ihren zurückgewebten Abschnitten (16, 17) jeweils das letzte Paar Querfäden (2) an den Innenseiten und laufen danach ohne Kreuzung wieder auseinander. In der gezeigten Darstellung sind die Nahtschlaufen (14, 15) beider Gewebekanten (8, 9) in kämmende Überlappung gebracht, so daß ein Kanal (18) parallel zu den Gewebekanten (8, 9) entsteht, durch den ein Steckdraht (19) als Kupplung gesteckt ist. Die Naht ist durch den Steckdraht (19) geschlossen.

Durch die besondere Führung sind die Nahtschlaufen (14, 15) zu den Gewebekanten (8, 9) hin offen. Bei Zugbeanspruchung werden die beiden Paare von Querfäden (2) an den Gewebekanten (8, 9) auseinandergedrückt, so daß die Schenkel der Nahtschlaufen (14, 15) gerade in das Gewebe ein- bzw aus dem Gewebe herauslaufen. Da die Längsfäden (3, 5) das jeweils nachfolgende Paar Querfäden (2) an der Außenseite einbindet, bleiben die Nahtschlaufen (14, 15) auch unter starker Zugbeanspruchung zu den jeweiligen Gewebekanten (8, 9) hin offen Im übrigen werden die zurückgewebten Abschnitte (16, 17) der die Nahtschlaufen (14, 15) bildenden Längsfäden (3, 5) entsprechend wie die zurückgewebten Abschnitte (12, 13) der Längsfäden (4, 6) geführt.

In die Nahtschlaufen (14, 15) ist zudem jeweils ein Füllfaden (20, 21) eingesetzt. Die Füllfäden (20, 21) sind von den Schlaufen (10, 11) der Längsfäden (4, 6) eingebunden Weitere, hier nicht dargestellte Längsfäden verlaufen bei der Schlaufenbildung zwischen dem jeweils letzten Paar Querfäden (2) und den Füllfäden (20, 21), wodurch diese in Richtung auf den Steckdraht (19) gedrückt werden Auf diese Weise werden sie in ihrer Lage fixiert.

## Patentansprüche

1. Maschinenbespannung, insbesondere Papiermaschinenfilz oder -sieb, mit einem als Flachgewebe hergestellten, zumindest zweilagigen Gewebe, dessen Längsfäden die aus Querfäden bestehenden Lagen unter Bildung von Kröpfungen einbinden und an den beiden quer verlaufenden Gewebekanten unter Bildung von Schlaufen in das Gewebe zurückgewebt sind, wobei ein Teil der Schlaufen als über die Gewebekanten vorstehende Nahtschlaufen für eine Steckdrahtverbindung ausgebildet sind, dadurch gekennzeichnet, daß sämtliche Nahtschlaufen (14, 15) U-förmig und zur Gewebekante hin offen ausgebildet sind.

2. Maschinenbespannung nach Anspruch 1, dadurch gekennzeichnet, daß die die Nahtschlaufen (14, 15) bildenden Längsfäden (3, 5) an den Innenseiten von Querfäden (2) aus der Gewebekante (8, 9) aus- und in diese wieder eintreten.

3. Maschinenbespannung nach Anspruch 1 oder 2, dadurch gekennzeichnet, daß in die Nahtschlaufen (14, 15) zusätzliche Füllfäden (20, 21) eingesetzt sind.

4. Maschinenbespannung nach Anspruch 3, dadurch gekennzeichnet, daß die Füllfäden (20, 21) nur von einem Teil der die Gewebekanten (8, 9) bildenden Schlaufen (10, 11) eingebunden sind.

5. Maschinenbespannung nach einem der Ansprüche 1 bis 4, dadurch gekennzeichnet, daß die Enden (12,13; 16,17) der Längsfäden (3, 4, 5, 6) derart zurückgewebt sind, daß sie die Bindung des benachbarten Längsfadens fortsetzen.

## Claims

1. A machine cloth, in particular a paper machine felt or wire, comprising an at least two-layered flat- woven fabric whose longitudinal threads bind in the transverse thread layers by forming knuckles and are woven back into the fabric at the two transverse fabric edges by forming loops, some of said loops projecting beyond the fabric edges as seam loops for an inserted wire connection, characterized in that all the seam loops (14, 15) are U-shaped and open towards the fabric edge.

2. A machine cloth according to Claim 1, characterized in that the longitudinal threads (3, 5) which form the seam loops (14, 15) emerge from and re-enter the fabric edge (8, 9) at the inner surfaces of transverse threads (2).

3. A machine cloth according to Claim 1 or 2, characterized in that additional filling threads (20, 21) have been inserted in the seam loops (14, 15).

4. A machine cloth according to Claim 3, characterized in that the filling threads (20, 21) are bound in only by some of the loops (10, 11) forming the fabric edges (8, 9).

5. A machine cloth according to any one of Claims 1 to 4, characterized in that the ends (12, 13; 16, 17) of the longitudinal threads (3, 4, 5, 6) have been woven back in such a way that they continue the binding of the neighbouring longitudinal thread.

## Revendications

1. Toile pour machine, en particulier feutre ou tamis pour machine à papier, comprenant un tissu à deux couches au moins, fabriqué sous la forme d'un tissu plat, dont les fils longitudinaux lient les couches composées de fils transversaux en formant des coudes et sont renvoyés dans le tissu en formant des boucles sur les deux bords du tissu qui s'étendent transversalement, une partie des boucles étant réalisée sous la forme de boucles de jonction en saillie au-delà des bords du tissu en vue d'une liaison par fil d'embrochage, caractérisée par le fait que les boucles de jonction (14, 15), dans leur ensemble, sont réalisées en forme de U et ouvertes dans la direction du bord du tissu.

2. Toile pour machine selon la revendication 1, caractérisée par le fait que les fils longitudinaux (3, 5) formant les boucles de jonction (14, 15) sortent du bord (8, 9) du tissu et y entrent à nouveau sur les côtés intérieurs de fils transversaux (2).

3. Toile pour machine selon la revendication 1 ou 2, caractérisée par le fait que des fils de remplissage supplémentaires (20, 21) sont introduits dans les boucles de jonction (14, 15).

4. Toile pour machine selon la revendication 3, caractérisée par le fait que les fils de remplissage (20, 21) sont liés par une partie seulement des boudes (10, 11) qui forment les bords (8, 9) du tissu.

5. Toile pour machine selon l'une des revendications 1 à 4, caractérisée par le fait que les extrémités (12, 13; 16, 17) de fils longitudinaux (3, 4, 5, 6) sont renvoyées dans le tissu de telle manière qu'elles continuent la liaison du fil longitudinal voisin.
